# EUROPÄISCHE PATENTSCHRIFT

(11) **EP 3 590 124 B1**
(45) Veröffentlichungstag und Bekanntmachung des Hinweises auf die Patenterteilung: **07.10.2020**
(21) Anmeldenummer: 18723758.1
(22) Anmeldetag: 30.04.2018
(51) Int. Cl.: H01J 35/10, H01J 35/12

(54) **RÖNTGENRÖHRE, RÖNTGENGERÄT UND VERFAHREN ZUR FERTIGUNG EINER RÖNTGENRÖHRE UND EINES RÖNTGENGERÄTS**
X-RAY TUBE, X-RAY DEVICE AND METHOD FOR MANUFACTURING AN X-RAY TUBE AND AN X-RAY DEVICE
TUBE À RAYONS X, APPAREIL À RAYONS X ET PROCÉDÉ DE FABRICATION D'UN TUBE À RAYONS X ET D'UN APPAREIL À RAYONS X

(43) Veröffentlichungstag der Anmeldung: 08.01.2020
(73) Patentinhaber: Siemens Healthcare GmbH, 91052 Erlangen (DE)
(72) Erfinder: SCHUH, Carsten, 85598 Baldham (DE)
(86) Internationale Anmeldenummer: PCT/EP2018/061029
(87) Internationale Veröffentlichungsnummer: WO 2019/210932

(56) Entgegenhaltungen:
- JP-A- H05 279 710
- US-A- 4 205 251
- US-A1- 2009 225 950
- US-A1- 2011 103 553
- US-A1- 2012 014 510
- US-B1- 6 252 934
- US-B1- 6 430 264

## Beschreibung

Die Erfindung betrifft eine Röntgenröhre, ein Röntgengerät sowie ein Verfahren zur Fertigung einer Röntgenröhre und eines Röntgengeräts.

Bei Röntgenröhren wird zur Erzeugung von Röntgenstrahlung ein Elektronenstrahl auf ein Anodenmaterial gelenkt. Moderne Hochleistungs-Röntgenröhren müssen gekühlt werden, um die bei der Wechselwirkung des Elektronenstrahls mit dem Anodenmaterial entstehende Wärme effektiv abzuführen und damit eine hohe Leistung und eine hohe Lebensdauer der Röntgenröhre sicherzustellen.

Es sind Röntgenröhren mit Drehanoden bekannt, bei denen die Drehanoden um ihre Drehachse herum einen Kühlkanal mit einem Wärmetauscher aufweisen, welche von einem flüssigen Kühlmedium durchströmt werden.

Zur Verbesserung der Wärmeabfuhr sind insbesondere bei Highend-Systemen Drehanoden bekannt, die innenliegend mittels Drahterodierens direkt im Volumen strukturiert sind oder welche wellenförmige Bleche aufweisen, die in die hohle Rotationswelle der Drehanode eingelötet sind. Somit können große Oberflächen für den Wärmeübergang realisiert werden, welche den Wärmetransport von der Anode bis zum Kühlmedium möglichst wenig behindern. Gleichwohl bleibt eine weiter verbesserte Kühlung wünschenswert.

US 4 205 251 A offenbart eine Röntgenröhre mit einem metallischen Additiv. In der US 2012/014 510 A1 ist eine Anode für eine Röntgenröhre mit einem thermisch leitfähigen Anodensegment beschrieben. Aus der US 2011/103 553 A1 ist ein strukturiertes Röntgenröhrentarget bekannt. US 6 430 264 B1 beschreibt eine Röntgenröhre, deren Drehanode einen kontinuierlichen Übergang zwischen zwei Anodenschichten aufweist. Die erste Anodenschicht besteht aus Tantal oder einer WRe-Legierung, die zweite Anodenschicht aus Kohlenstoff-Verbundmaterial. JP H05 279 710 A offenbart ein Verfahren zur Fertigung einer Brennbahn.

US 2009/0225950 A1 betrifft eine Röntgenröhre mit einer Drehanode, die ein radiales Gleitlager mit einer flüssigen Metalllegierung aufweist.

US 6,252,934 B1 offenbart eine Kühlvorrichtung für eine Anode, die kochende Flüssigkeit, auf die eine Zentrifugalkraft wirkt, nutzt.

Vor diesem Hintergrund ist es Aufgabe der Erfindung, eine verbesserte Röntgenröhre und ein verbessertes Röntgengerät anzugeben, bei welchen insbesondere eine effizientere Kühlung eines Anodenmaterials der Röntgenröhre oder des Röntgengeräts möglich ist. Ferner ist es Aufgabe der Erfindung, ein Verfahren zur Fertigung einer Röntgenröhre sowie eines Röntgengeräts anzugeben, mittels welchem eine solche Röntgenröhre und ein solches Röntgengerät gefertigt werden können.

Diese Aufgabe der Erfindung wird mit einer Röntgenröhre mit den in Anspruch 1 angegebenen Merkmalen, mit einem Röntgengerät mit den in Anspruch 6 angegebenen Merkmalen sowie mit einem Verfahren zur Fertigung einer Röntgenröhre mit den in Anspruch 7 angegeben Merkmalen gelöst. Bevorzugte Weiterbildungen der Erfindung sind in den zugehörigen Unteransprüchen, der nachfolgenden Beschreibung und der Zeichnung angegeben. Die erfindungsgemäße Röntgenröhre weist eine Anode mit einem Wechselwirkungsbereich und einen Kühlkontakt auf. Die Anode weist in einem thermisch vom Wechselwirkungsbereich zum Kühlkontakt führenden Bereich eine nichtverschwindende und stetige räumliche Zunahme der Wärmeleitfähigkeit auf.
Auf diese Weise wird die Wärmeableitung zum Kühlkontakt und der Wärmeübergang mittels des Kühlkontakts vorteilhaft maximiert.

Erfindungsgemäß erfolgt also keine abrupte Änderung der Wärmeleitfähigkeit von einem aus einem ersten Material gebildeten Bauteil zu einem nächsten, aus einem weiteren Material gebildeten Bauteil, sondern die Wärmeleitfähigkeit nimmt kontinuierlich entlang des Bereichs aufgrund einer Änderung der Materialeigenschaft in diesem Bereich zu.

Im Rahmen der vorliegenden Erfindung ist unter dem Begriff *"Wärmeleitfähigkeit"* stets die spezifische Wärmeleitfähigkeit als Stoffgröße unbeachtlich eventueller geometrischer Einflussgrößen zu verstehen.

Unter einem *"thermisch von [...] zu [...] führenden Bereich"* ist ein Bereich eines Wärmeleitungspfades zu verstehen, entlang welchem Wärme durch Wärmeleitung transportiert wird.

Unter einer räumlichen Zunahme der Wärmeleitfähigkeit : ist im Rahmen der vorliegenden Erfindung eine Zunahme der Wärmeleitfähigkeit entlang zumindest einer Raumrichtung oder entlang zumindest eines Pfades, konkret entlang eines Wärmeleitungspfades zwischen Wechselwirkungsbereich und Kühlkontakt, zu verstehen. Entsprechend ist der Begriff der räumlichen Änderung zu verstehen.

Unter dem Begriff "Wechselwirkungsbereich" ist derjenige Bereich der Anode zu verstehen, welcher zur Bestrahlung mit einem Elektronenstrahl zwecks Erzeugung von Röntgenstrahlung angeordnet ist.

Der thermisch vom Wechselwirkungsbereich zum Kühlkontakt führende Bereich weist eine thermisch in Richtung auf den Kühlkontakt zu erfolgende Zunahme der Wärmeleitfähigkeit auf. Optional weist der Kühlkontakt eine Oberfläche auf, wobei eine Zunahme der Wärmeleitfähigkeit entlang eines Abschnitts der Oberfläche besteht. Insbesondere erfolgt eine Zunahme der Wärmeleitfähigkeit entlang eines Abschnitts eines an der Oberfläche angeordneten Kühlfluidpfads.

Bei der erfindungsgemäßen Röntgenröhre ist die räumliche Zunahme geeigneterweise mit einer räumlichen Änderung der Materialzusammensetzung gebildet. Es sind vielfältige Fertigungsverfahren zur Fertigung von Werkstücken mit räumlicher Änderung der Materialzusammensetzung bekannt. Folglich lässt sich in dieser Weiterbildung der Erfindung eine räumliche Änderung der Wärmeleitfähigkeit leicht realisieren. Besonders geeignet ist die räumliche Änderung der Materialzusammensetzung mit einem Durchdringungsgefüge zumindest zweier Materialien mit voneinander abweichender Wärmeleitfähigkeit gebildet. Bevorzugt ändert sich bei dem Durchdringungsgefüge der lokale relative Anteil der beiden Materialien in zumindest einer Richtung oder entlang zumindest eines Pfads.

In dieser Weiterbildung wird also ausgehend von einem Material der Anode, bevorzugt Molybdän, bis hin zum Kühlkontakt, etwa Kupfer, die Anode mit einem Gradienten hinsichtlich der Materialzusammensetzung ausgebildet. Aufgrund des Gradienten entsteht ein Werkstoff-Komposit, dessen Materialzusammensetzung sich stetig von dem Material der Anode bis hin zu dem Material des Kühlkontakts ändert. Infolge des Gradienten lässt sich eine sehr effiziente Wärmeabfuhr ohne thermische Widerstände erzielen. Die effiziente Wärmeabfuhr erlaubt einen ausfallsicheren Betrieb der erfindungsgemäßen Röntgenröhre sowie eine hohe Lebensdauer.

Optional sind bei der erfindungsgemäßen Röntgenröhre die eingesetzten Materialien hinsichtlich ihrer thermischen Ausdehnungskoeffizienten aneinander angepasst. Infolge der angepassten thermischen Ausdehnungskoeffizienten ist die Lebensdauer der erfindungsgemäßen Röntgenröhre aufgrund der folglich reduzierten mechanischen Spannungen im Betrieb deutlich erhöht.

In einer vorteilhaften Weiterbildung ist bei der erfindungsgemäßen Röntgenröhre die räumliche Änderung der Materialzusammensetzung mit einer Änderung von einem Übergangsmetall, insbesondere Molybdän, zu einem Metall, insbesondere Kupfer, gebildet. Vorteilhafterweise weist ein Metall wie Kupfer eine besonders hohe Wärmeleitfähigkeit im Vergleich mit einem Übergangsmetall wie Molybdän auf, sodass eine besonders gute Wärmeleitung zum Kühlkontakt erfolgen kann.

Bei der erfindungsgemäßen Röntgenröhre ist die Anode eine Drehanode und die Anode weist einen innenliegenden Kühlkanal auf, wobei der Kühlkontakt innenliegend, an dem Kühlkanal, angeordnet ist. Die Anode ist eine Drehanode, wobei die Anode um eine Drehachse drehbar ist und der Kühlkanal innenliegend, optional an der Drehachse und/oder die Drehachse umgebend, angeordnet ist. Vorteilhafterweise ist die erfindungsgemäße Röntgenröhre in dieser Weiterbildung besonders kompakt ausgebildet.

Ein abrupter Wechsel der Wärmeleitfähigkeit infolge von scharfen Materialgrenzen wie bei der bloßen Anbindung von separaten Bauteilen aus Materialien mit voneinander abweichenden Wärmeleitfähigkeiten unterfällt nicht der erfindungsgemäß vorgesehenen stetigen Zunahme der Wärmeleitfähigkeit.

Unter einer Beurteilung mit einer räumlichen Auflösung ist zweckmäßig eine Mittelung der Materialeigenschaft wie insbesondere der Wärmeleitfähigkeit oder einer prozentualen Materialzusammensetzung über einen Raumwürfel oder eine Raumkugel mit einer Kantenlänge oder einem Radius entsprechend dieser Auflösung zu verstehen.

In der erfindungsgemäßen Röntgenröhre bildet der Kühlkontakt eine Kühloberfläche. An dieser Kühloberfläche kann ein Kühlfluid, insbesondere eine Kühlflüssigkeit, entlang streichen und Wärme von der Kühloberfläche aufnehmen und so von der Anode abführen. Alternativ oder zusätzlich ist bei einer ebenfalls vorteilhaften Weiterbildung der Röntgenröhre der Kühlkontakt an einen Kühlkörper thermisch angebunden. Zweckmäßig ist der Kühlkörper ein Teil der erfindungsgemäßen Röntgenröhre.

Das erfindungsgemäße Röntgengerät weist eine erfindungsgemäße Röntgenröhre wie oben beschrieben auf.

Bei dem erfindungsgemäßen Verfahren zur Fertigung einer Röntgenröhre und/oder eines Röntgengeräts wie oben beschrieben wird der Bereich mittels additiver Fertigung mit einer räumlichen Änderung der Materialzusammensetzung oder mittels eines teilporösen Materials und Infiltration des Materials gebildet. Als Verfahren zur additiven Fertigung kommen zweckmäßig ein Verfahren zum Mehrkomponenten-Laserauftragschweißen, d.h. ein Verfahren der sog. *"Laser Metal Deposition"* mit mindestens zwei Ausgangspulvern, welche während der Fertigung mit veränderlichem Mischungsverhältnis gemischt werden, und/oder ein Cold-Spray-Verfahren oder ein drahtbasiertes additives Fertigungsverfahren und/oder ein Cold-Metal-TransferVerfahren zum Einsatz. Alternativ oder zusätzlich kann ein teilporöser Vorformling aus einem ersten Material, etwa einem Übergangsmetall wie Molybdän, zur Bildung des Bereichs herangezogen werden, welcher anschließend mit einem zweiten Material, etwa einem Metall wie Kupfer, infiltriert wird. Alternativ oder zusätzlich kann ein Vorformling aus einem ersten Material, etwa Molybdän, herangezogen werden, welcher sich in einer Richtung oder entlang eines Pfads - insbesondere ausgehend von einem Volumenmaterial - in sich verjüngende Vorsprünge und/oder Fasern zergliedert, d.h. vereinzelt, wobei ein zweites Material, vorzugsweise Kupfer, in die durch die sich verjüngenden Vorsprünge und/oder Fasern eröffneten Freiräume eingebracht wird. Vorzugsweise weisen solche Vorsprünge und/oder Fasern die Gestalt sich verjüngender Pyramiden und/oder Kegel auf, deren Grundfläche an dem Volumenmaterial angeordnet ist. Zweckmäßig weist die der Grundfläche ferne Spitze oder das der Grundfläche ferne Ende der Pyramiden und/oder Kegel in diese Richtung oder entlang dieses Pfads. Geeigneterweise erfolgt Wärmeleitung entlang dieser Richtung oder dieses Pfads. Folglich resultiert in dieser Weiterbildung des erfindungsgemäßen Verfahrens ein Durchdringungsgefüge, welches zugleich eine vorteilhafte Weiterbildung eines Durchdringungsgefüges der erfindungsgemäßen Röntgenröhre wie oben beschrieben bildet.

Bevorzugt wird bei dem erfindungsgemäßen Verfahren ein Kühlkörper an den Kühlkontakt angeordnet. Besonders zweckmäßig werden bei dem erfindungsgemäßen Verfahren weitere Elemente an den Kühlkontakt oder mit diesem integral ausgebildet. Vorzugsweise sind solche weiteren Elemente Mikro-Finnen, Pin-Fin-Strukturelemente oder mikrostrukturierte Prallplatten. Solche Strukturen lassen sich vorteilhaft über vorgeprägte Positiv- oder Negativformen mit anschließender Fertigung des weiteren Bereichs der Anode wie oben beschrieben fertigen.

Nachfolgend wird die Erfindung anhand eines in der Zeichnung dargestellten Ausführungsbeispiels näher erläutert. Es zeigen:
- Figur 1: ein erfindungsgemäßes Röntgengerät mit einer erfindungsgemäß gefertigten erfindungsgemäßen Röntgenröhre schematisch im Querschnitt,
- Fig. 2: eine Einzelheit eines Ausführungsbeispiels einer Drehanode der Röntgenröhre des Röntgengerätes gem. Fig. 1 schematisch im Querschnitt sowie
- Fig. 3: einen Ausschnitt der Einzelheit gem. Fig. 2 in einer schematischen perspektivischen Darstellung.

Das in Fig. 1 dargestellte erfindungsgemäße Röntgengerät 10 weist in an sich bekannter Weise eine erfindungsgemäße Röntgenröhre 20 auf. Die Röntgenröhre 20 umfasst eine Kathode 30 zur Bereitstellung eines Elektronenstrahls. Die Kathode 30 ist angeordnet und ausgebildet, einen Elektronenstrahl (in der Zeichnung nicht explizit dargestellt) auf einen Anodenteller 35 einer Drehanode 40 zu richten. Infolge der Bestrahlung des Anodentellers mit dem Elektronenstrahl wird innerhalb des Anodentellers 35 Röntgenstrahlung erzeugt. Innerhalb des Anodentellers 35 entsteht dabei lokal eine Wärmespitze.

Zur Kühlung der Drehanode 40 ist diese im Bereich der Drehachse 50 hohl ausgebildet, sodass im Bereich der Drehachse 50 ein Kühlkanal 60 ausgebildet ist. Der Kühlkanal 60 leitet ein Kühlfluid entlang eines Kühlfluidpfades 70.

Die an den Kühlkanal 60 angrenzende Oberfläche 80 der Drehanode 40 bildet einen thermischen Kühlkontakt der Drehanode 40, mittels welchem die an der Wärmespitze des Anodentellers 35 der Drehanode 40 entstehende Wärme an die durch den Kühlkanal geleitete Kühlflüssigkeit abgegeben wird.

Die Drehanode 40 ist am Ort des Anodentellers 35 in an sich bekannter Weise aus reinem Molybdän ausgebildet. In einem Bereich 85 der Drehanode 40, welcher zwischen dem Anodenteller 35, an welchem die Wärmespitze lokalisiert ist und der an den Kühlkanal 60 angrenzenden Oberfläche 80 der Drehanode 40 befindlich ist, ist die Drehanode 40 aus einem Molybdän-Kupfer-Gemisch gebildet. In diesem Molybdän-Kupfer-Gemisch steigt der Anteil von Kupfer von 0 Prozent in einem dem Anodenteller 35 nahen Teil des Bereichs 85 der Drehanode 40 bis hin zu einem Anteil von 100 Prozent an der Oberfläche 80 stetig an. Die Drehanode 40 ist dazu erfindungsgemäß in dem an den Anodenteller 35 angrenzenden Bereich 85 additiv mittels Laserauftragsschweißens gefertigt, wobei als Schweißmaterial pulverförmiges Kupfer und pulverförmiges Molybdän herangezogen sind.

Die Zusammensetzung des Schweißmaterials bei der Fertigung des Bereichs 85 wird während des Schweißens geändert, indem in dem nahe dem Anodenteller 35 vorgesehenen Teil des Bereichs 85 ausschließlich Molybdän herangezogen wird. Bei der Fertigung des Bereichs 85 wird ein steigender Anteil von Kupfer zugesetzt, je näher der aktuell gefertigte Teil des Bereichs 85 an der Oberfläche 80 befindlich ist. In einer der Oberfläche 80 nahen Schicht 90 ist der Bereich 85 der Drehanode 40 ausschließlich aus Kupfer gefertigt. Der Anodenteller 35 kann beispielsweise mittels eines konventionellen spanenden Fertigungsverfahrens separat gefertigt werden und nachfolgend mit dem additiv gefertigten Bereich 85 zusammengefügt werden.

In weiteren, nicht eigens dargestellten Ausführungsbeispielen kann die Drehanode 40 alternativ in einem einzigen Verfahrensgang additiv gefertigt werden.

In weiteren, nicht eigens dargestellten Ausführungsbeispielen wird der ansteigende Anteil von Kupfer nicht mittels Laserauftragsschweißens realisiert, sondern die Drehanode 40 wird mittels eines anderen additiven Fertigungsverfahrens gefertigt, beispielsweise mittels eines Cold-Spray-Verfahrens oder mittels eines drahtbasierten additiven Fertigungsverfahrens, etwa des Cold-Metal-Transfer-Verfahrens.

In einem weiteren nicht gesondert dargestellten Ausführungsbeispiel, welches im Übrigen dem dargestellten Ausführungsbeispiel entspricht, wird der ansteigende Anteil von Kupfer nicht mittels eines additiven Fertigungsverfahrens gefertigt, sondern es wird ein teilporöser Vorformling aus Molybdän in Gestalt eines Molybdänschwamms herangezogen, welcher mit Kupfer infiltriert wird. Mit einer Ortsauflösung von 300 Mikrometern kann auch ein solcher mit Kupfer infiltrierter Molybdänschwamm, welcher in diesem Ausführungsbeispiel einen Porendurchmesser von weniger als 50 Mikrometern und eine räumliche Dichte von mehreren Poren je 300 Quadrat-Mikrometern als mit einer räumlich stetig ansteigenden Wärmeleitfähigkeit ausgebildet angesehen werden.
In weiteren Ausführungsbeispielen, welche nicht eigens dargestellt sind, sind zusätzlich an der Oberfläche 80 der Drehanode 40 weitere Elemente angeordnet, beispielsweise Kühllamellen oder Mikrofinnen oder Pin-Fin-Strukturelemente oder mikrostrukturierte Prallplatten. Beispielsweise sind solche weiteren Elemente vorgeprägt, wobei zumindest ein Teilbereich zwischen dem der Drehachse 50 fernen Teil des Anodentellers 35 und der Oberfläche 80 mittels additiver Fertigung gebildet ist.

In einem weiteren Ausführungsbeispiel, welches anhand der Figuren 2 und 3 beschrieben wird, kann der Bereich 85 mittels eines spanend oder additiv gefertigten Vorformlings 95 aus Molybdän gebildet werden, welcher einstückig mit dem Drehteller 35 der Drehanode 40 ausgebildet ist. Der Vorformling 95 umfasst dazu zusätzlich zu dem Drehteller 35 an diesem Drehteller 35 angeordnete Vorsprünge 100, welche sich in eine Wärmeleitungsrichtung W, d.h. jeweils in die thermisch zur Oberfläche 80 führende Richtung, vom Drehteller 35 fortstrecken. Die Vorsprünge 100 weisen dazu eine sich jeweils in Wärmeleitungsrichtung W verjüngende Form auf. Die Vorsprünge 100 sind wie in Fig. 3 dargestellt als zueinander identische Pyramiden ausgebildet, welche mit beispielsweise quadratischen Grundflächen 110 eine der Drehachse 50 zugewandte Seite des Drehtellers 35 aneinander angrenzend bedecken. Die den Grundflächen 110 fernen Spitzen der Pyramiden weisen jeweils in Wärmeleitungsrichtung W vom Drehteller 35 fort. Anstelle von Vorsprüngen 100 in Form von Pyramiden können in weiteren Ausführungsbeispielen, welche im Übrigen dem Dargestellten entsprechen, Vorsprünge 100 in Gestalt von Kreiskegeln vorhanden sein, welche sich mit ihren Spitzen von dem Drehteller 35 fortstrecken. Mittels der Vorsprünge 100 vereinzelt sich der Vorformling 95 in Wärmeleitungsrichtung W und eröffnet Freiräume, welche mit flüssigem Kupfer gefüllt werden können. Nach Erstarrung des Kupfers steigt folglich der Anteil von Kupfer in dem Bereich 85 - jeweils in einem Schnitt senkrecht zur jeweiligen Wärmeleitungsrichtung W betrachtet - stetig in Wärmeleitungsrichtung W an. In Wärmeleitungsrichtung W jenseits der Spitzen der Vorsprünge 100 schließt sich eine Schicht 90 reinen Kupfers an, welche die am Kühlkanal 60 angrenzende Oberfläche 80 der Drehanode 40 aufweist.

In weiteren Ausführungsbeispielen, welche nicht eigens abgebildet sind und im Übrigen dem dargestellten Ausführungsbeispiel entsprechen, ist die Oberfläche 80 auch in Richtung der Drehachse 50 und folglich in Richtung des Kühlfluidpfads 70 hinsichtlich eines nichtverschwindenden Gradienten in der Materialzusammensetzung und der Wärmeleitfähigkeit strukturiert. Dabei wird ein thermisches Modell der Drehanode herangezogen und die räumliche Strukturierung hinsichtlich des Wärmeabtransports optimiert.

## Patentansprüche

1. Röntgenröhre mit einer als Drehanode ausgebildeten Anode (40) mit einem als Anodenteller ausgebildeten Wechselwirkungsbereich (35), einem Kühlkontakt (80) und einem innenliegenden Kühlkanal (60), wobei der Kühlkontakt (80) eine Kühloberfläche bildend innenliegend an dem Kühlkanal (60) angeordnet ist, bei welcher die Anode (40) in einem thermisch vom Wechselwirkungsbereich (35) zum Kühlkontakt (80) führenden, zwischen dem Anodenteller und der an den Kühlkanal (60) angrenzenden Oberfläche befindlichen Bereich (85) eine nichtverschwindende, kontinuierliche und stetige räumliche Zunahme der Wärmeleitfähigkeit, die die spezifische Wärmeleitfähigkeit als Stoffgröße ist, entlang des Wärmeleitungspfades zwischen Wechselwirkungsbereich (35) und Kühlkontakt (80) aufweist.

2. Röntgenröhre nach dem vorhergehenden Anspruch, bei welcher die räumliche Zunahme mit einer räumlichen Änderung der Materialzusammensetzung gebildet ist.

3. Röntgenröhre nach dem vorhergehenden Anspruch, bei welcher die räumliche Änderung der Materialzusammensetzung mit einem Durchdringungsgefüge gebildet ist.

4. Röntgenröhre nach dem vorhergehenden Anspruch, bei welcher die räumliche Änderung der Materialzusammensetzung mit einer Änderung von Molybdän zu Kupfer gebildet ist.

5. Röntgenröhre nach einem der Ansprüche 2 - 4, bei welcher die räumliche Änderung der Materialzusammensetzung zumindest mit einem ersten und einem zweiten, vom ersten verschiedenen, Material gebildet ist, wobei das erste Material eine räumliche Struktur aufweist, die sich entlang einer Richtung (W) oder eines Pfades von einem Volumenmaterial in eine Mehrzahl sich verjüngender Vorsprünge und/oder Fasern, insbesondere in Gestalt von Pyramiden (100) oder Kegeln, vereinzelt.

6. Röntgengerät mit einer Röntgenröhre nach einem der vorhergehenden Ansprüche.

7. Verfahren zur Fertigung einer Röntgenröhre (20) und/oder eines Röntgengeräts (10) nach einem der vorhergehenden Ansprüche, bei welchem der Bereich mittels additiver Fertigung mit einer räumlichen Änderung der Materialzusammensetzung oder mittels eines teilporösen Materials und Infiltration des Materials gebildet wird.

8. Verfahren nach dem vorhergehenden Anspruch, bei welchem ein Kühlkörper an den Kühlkontakt angeordnet wird.

## Claims

1. X-ray tube with an anode (40) embodied as a rotary anode with an interaction area (35) embodied as an anode disc, a cooling contact (80) and an internal cooling channel (60), wherein the cooling contact (80) forming a cooling surface is arranged internally in the cooling channel (60), in which in an area (85) conducting thermally from the interaction area (35) to the cooling contact (80) and located between the anode disc and the surface adjoining the cooling channel (60) the anode (40) has a non-vanishing, continuous and constantly spatial increase in the heat conductivity, which is the specific heat conductivity as a property, along the heat conduction path between the interaction area (35) and cooling contact (80).

2. X-ray tube according to the preceding claim, in which the spatial increase is formed with a spatial change in the material composition.

3. X-ray tube according to the preceding claim, in which the spatial change in the material composition is formed with a penetration joint.

4. X-ray tube according to the preceding claim, in which the spatial change in the material composition is formed with a change from molybdenum to copper.

5. X-ray tube according to one of claims 2- 4, in which the spatial change in the material composition is formed at least with a first and a second material which differs from the first, wherein the first material has a spatial structure which separates along a direction (W) or a path from a volume material into a plurality of tapering projections and/or fibres, in particular in the form of pyramids (100) or cones.

6. X-ray device with an x-ray tube according to one of the preceding claims.

7. Method for producing an x-ray tube (20) and/or an x-ray device (10) according to one of the preceding claims, in which the region is formed by means of additive manufacture with a spatial change in the material composition or by means of a semi-porous material and infiltration of the material.

8. Method according to the preceding claim, in which a cooling element is arranged on the cooling contact.

## Revendications

1. Tube à rayons X, comprenant une anode (40), constituée sous la forme d'une anode tournante et ayant une partie (35) d'interaction, constituée sous la forme d'un plateau d'anode, un contact (80) de refroidissement et un conduit (60) de refroidissement à l'intérieur, le contact (80) de refroidissement formant une surface de refroidissement disposée à l'intérieur sur le conduit (60) de refroidissement, dans lequel l'anode (40) a, dans une partie (85), conduisant thermiquement de la partie (35) d'interaction au contact (80) de refroidissement et se trouvant entre le plateau d'anode et la surface voisine du conduit (60) de refroidissement, une augmentation dans l'espace non nulle, continue et constante de la conductibilité thermique, qui est la conductibilité thermique spécifique comme grandeur de matériau, le long du trajet de conduction de la chaleur entre la partie (35) d'interaction et le contact (80) de refroidissement.

2. Anode à rayons X suivant la revendication précédente, dans laquelle l'augmentation dans l'espace est formée d'une variation dans l'espace de la composition du matériau.

3. Anode à rayons X suivant la revendication précédente, dans laquelle la variation dans l'espace de la composition du matériau est formée d'une texture de pénétration.

4. Anode à rayons X suivant la revendication précédente, dans laquelle la variation dans l'espace de la composition du matériau est formée d'une variation du molybdène au cuivre.

5. Anode à rayons X suivant l'une des revendications 2 à 4, dans laquelle la variation dans l'espace de la composition du matériau est formée d'au moins un premier et un deuxième matériau différent du premier, le premier matériau ayant une structure dans l'espace, qui s'individualise, dans une direction (W) ou un trajet d'un matériau en volume, en une pluralité de saillies et/ou de fibres se rétrécissant, notamment sous la forme de pyramides (100) ou de cônes.

6. Appareil à rayons X ayant un tube à rayons X suivant l'une des revendications précédentes.

7. Procédé de fabrication d'un tube (20) à rayons X et/ou d'un appareil (10) à rayons X suivant l'une des revendications précédentes, dans lequel on forme la partie au moyen d'une fabrication additive avec une variation dans l'espace de la composition du matériau ou au moyen d'un matériau partiellement poreux et par infiltration du matériau.

8. Procédé suivant la revendication précédente, dans lequel on met un dissipateur de chaleur sur le contact de refroidissement.
